# EUROPÄISCHE PATENTSCHRIFT

(11) **EP 1 704 293 B1**
(45) Veröffentlichungstag und Bekanntmachung des Hinweises auf die Patenterteilung: **20.02.2008**
(21) Anmeldenummer: 04802840.1
(22) Anmeldetag: 27.11.2004
(51) Int. Cl.: E04G 11/06

(54) **BETONRUNDSCHALUNG**
CURVED CONCRETE FORMWORK
COFFRAGE RONDE POUR BETON

(30) Priorität: 16.12.2003 DE 10358886
(43) Veröffentlichungstag der Anmeldung: 27.09.2006
(73) Patentinhaber: PERI GMBH, D-89264 Weissenhorn (DE)
(72) Erfinder: SCHWÖRER, Artur, 89250 Senden (DE)
(74) Vertreter: Kohler Schmid Möbus
(86) Internationale Anmeldenummer: PCT/DE2004/002631
(87) Internationale Veröffentlichungsnummer: WO 2005/059271

(56) Entgegenhaltungen:
- EP-A- 0 807 501
- DE-A1- 3 626 183
- DE-C1- 3 516 536
- GB-A- 1 001 768

## Beschreibung

Die Erfindung betrifft eine Betonrundschalung mit Querriegeln zum Befestigen an einem Schalungselement der Betonrundschalung, mit jeweils einem ersten Querriegelendbereich an einem in Längsrichtung des Querriegels angeordneten ersten Querriegelende, wobei die Querriegel mindestens ein Langloch und mindestens ein Rundloch aufweisen. Weiter ist an den Querriegeln eine Riegelhalterung, mit der der Querriegel an dem Schalungselement der Betonrundschalung befestigbar ist, angeordnet bzw. ausgebildet. Derartige Betonrundschalungen werden zum Einschalen von gekrümmten oder gebogenen Wandungen verwendet.

Die G 89 08 345 U1 offenbart Querriegel für eine Betonrundschalung und eine Betonrundschalung. Die Querriegel weisen Rundlöcher auf, wobei benachbarte Querriegel über eine teleskopierbare Spindelanordnung mit einer Spindel, die in Schraubengewindelöche'r von Bolzen eingeschraubt ist, wobei die Bolzen in die Rundlöcher der Querriegel eingeführt sind, verbunden sind. Nachteilig bei dieser Betonrandschalung ist es, dass zur Stabilisierung der Querriegel jeweils die benachbarten Querriegel mit einem weiteren Stabilisierungsquerriegel fixiert werden müssen. Dies führt zu einem erhöhten Montageaufwand und zu einer großen Bautiefe der Betonwandschalung, was insbesondere bei geringem Platzangebot hinderlich ist.

Die EP 1 321 601 A1 offenbart einen gattungsgemäßen Querriegel. In einem Endbereich des Querriegels ist der Querriegel mit einem durch ein Langloch durchgeführten Bolzen an einem Längsriegel der Betonrundschalung befestigt und in einem weiteren Endbereich ist der Querriegel mit einem weiteren durch ein Rundloch durchgeführten Bolzen an einem zweiten Längsriegel befestigt. Der Querriegel weist eine Riegelhalterung auf, mit der er über eine teleskopierbare Spindelanordnung an der Betonrundschalung befestigt ist. Auch bei dieser Betonrundschalung ist es nachteilig, dass zur Stabilisierung der Querriegel jeweils die benachbarten Querriegel, mit einem weiteren Stabilisierungsquerriegel fixiert werden müssen. Zudem sind die Stabilisierungsquerriegel der EP 1 321 601 A1 ebenfalls mit teleskopierbaren Spindelanordnungen miteinander verbunden. Diese Anordnung führt zu einem sehr hohen Montageaufwand und dazu, dass die Anordnung von speziell ausgebildeten Fachkräften montiert werden muss.

Die EP 0 807 501 A und die GB 1 001 768 A offenbaren jeweils eine Betonrundschalung mit Querriegeln, wobei die Querriegel an deren Querriegelenden jeweils ein Langloch und/oder ein Rundloch aufweisen. An der Betonrundschalung benachbart angeordnete derartige Querriegel sind derart mit deren Enden überlappend angeordnet, dass von den Rundlöchern und/oder den Langlöchern Bolzendurchführungen gebildet werden. Bei der EP 0 807 501 A müssen unterschiedlich ausgeführte Querriegel miteinander verbunden werden. Die Querriegel der GB 1 001 768 A müssen an den Bolzendurchführungen miteinander verschraubt werden um eine Krümmung der Betonrundschalung zu fixieren. Die EP 0 807 501 A und die GB 1 001 768 A offenbaren jeweils eine Betonrundschalung mit Querriegeln, wobei die Querriegel an deren Querriegelenden jeweils ein Langloch und/oder ein Rundloch aufweisen. An der Betonrundschalung benachbart angeordnete derartige Querriegel sind derart mit deren Enden überlappend angeordnet, dass von den Rundlöchern und/oder den Langlöchern Bolzendurchführungen gebildet werden. Bei der EP 0 807 501 A müssen unterschiedlich ausgeführte Querriegel miteinander verbunden werden. Die Querriegel der GB 1 001 768 A müssen an den Bolzendurchführungen miteinander verschraubt werden um eine Krümmung der Betonrundschalung zu fixieren.

Der Erfindung liegt die Aufgabe zugrunde, eine Betonwandschalung bereit zu stellen, die die Nachteile des Standes der Technik vermeidet, insbesondere einfach und kostengünstig einsetzbar ist und eine möglichst geringe Bautiefe aufweist.

Diese Aufgabe wird durch die Vorrichtungen des unabhängigen Anspruches gelöst. Die abhängigen Ansprüche stellen bevorzugte Ausführungsformen der Erfindung dar.

Die Aufgabe wird hinsichtlich des Querriegels dadurch gelöst, dass der Querriegel eine Riegelhalterung, mit der der Querriegel an einem Schalungselement einer Betonschalung, bevorzugt einer Betonrundschalung befestigbar ist, und einen ersten Querriegelendbereich an einem in Längsrichtung des Querriegels angeordneten ersten Querriegelende aufweist, wobei der Querriegel mindestens ein Langloch und mindestens ein Rundloch aufweist. Das Langloch und das Rundloch sind, bevorzugt in Längsrichtung des Querriegels, nebeneinander in dem ersten Querriegelendbereich angeordnet. Der Querriegel ist dabei bevorzugt als einstückiges Teil ausgebildet, das z.B. aus Stahl hergestellt ist.

Hinsichtlich der Betonrundschalung wird die Aufgabe dadurch gelöst, dass an einer Betonrundschalung, mit mindestens einem Schalungselement mit einer Schalhaut, die derartigen Querriegel derart befestigt sind, dass ein Querriegelende eines ersten Querriegels mit einem Querriegelende eines zweiten Querriegels mindestens teilweise überlappt. Dabei kommt das Langloch des ersten Querriegelendes mit dem Rundloch des zweiten Querriegelendes derart zur Überdeckung, dass eine erste Bolzendurchführung ausgebildet ist und das Langloch des zweiten Querriegelendes mit dem Rundloch des ersten Querriegelendes derart zur Überdeckung, dass eine zweite Bolzendurchführung ausgebildet ist.

Die aus einzelnen solchen Querriegeln bestehenden Riegelabschnitte bilden wegen der Überlappung einen biegesteifen Querriegelverbund, wobei die Riegelabschnitte im Rahmen der Kulisse der Langlöcher gegeneinander abwinkelbar sind, wenn Bolzen in die Bolzendurchführungen eingesteckt sind. Die erfindungsgemäße Betonrundschalung ist sowohl als Innen- als auch als Außenschalung einsetzbar. Die Biegung der Betonrundschalung wird durch den Verbund von allen Querriegeln und Randquerriegeln und nicht von der Schalhaut selbst ausgeformt. Die Schalhaut ist bei Bedarf leicht auswechselbar.

Erfindungsgemäß sind die Querriegel an deren Querriegelenden überlappend angeordnet. Das Langloch und das Rundloch eines Querriegelendbereichs kommt dabei übereinander derart zum Liegen, dass sie Bolzendurchführungen bilden, wobei das Langloch eines ersten über dem Rundloch eines zweiten Querriegels zum Liegen kommt. Die Querriegel sind dann über die Bolzen und die überlappenden Querriegelenden durch die Querriegelenden selbst und die Kulissenform der Langlöcher geführt miteinander verbunden. Die Querriegelenden sind dann derart miteinander verbunden, dass sie ein Biegemoment aufnehmen können und dennoch gegeneinander abgewinkelt und teleskopiert werden können. Beim Teleskopieren gehen die verbundenen Querriegel in eine definierte Winkelform über. Eine zusätzliche Stabilisierung benachbarter Querriegel kann damit entfallen. Dadurch wird die Aufbauhöhe einer Betonrundschalung gering, da nur eine Querriegellage notwendig ist. Dies ist vorteilhaft für den Transport der Betonwandschalung, bzw. der Schalungselemente aus dem die Betonwandschalung zusammengebaut werden soll, und beim Einschalen einer zu betonierenden Betonrundung in beengten Verhältnissen. Zudem wird die Montage der Betonwandschalung vereinfacht und beschleunigt.

Bevorzugt weist ein derartiger Querriegel einen zweiten Querriegelendbereich an einem in Längsrichtung des Querriegels dem ersten Querriegelende gegenüberliegend angeordneten zweiten Querriegelende auf, wobei die Querriegelendbereiche jeweils mindestens ein, bevorzugt in Längsrichtung des Querriegels, neben mindestens einem Langloch angeordnetes Rundloch aufweisen. Derartige Querriegel lassen sich auf beiden Seiten in Längsrichtung der Querriegel mit deren Enden überlappend zusammenfügen. Dadurch ist es möglich, einen aus vielen erfindungsgemäßen Querriegeln zusammengesetzten Querriegelverbund aufzubauen. Um für das Zusammenfügen des Querriegelverbunds baugleiche Querriegel verwenden zu können, sind die Langlöcher und die Rundlöcher bevorzugt spiegelsymmetrisch zueinander angeordnet.

Bevorzugt ist die Riegelhalterung hut- oder trapezförmig ausgebildet. Dadurch ist eine gute Übertragung eines vom Querriegel ausgeübten Biegemoments auf die Schalhaut der Betonrundschalung möglich.

Die Riegelhalterung des Querriegels weist bevorzugt Durchbrüche zum Durchführen einer Verschraubung zur Befestigung des Querriegels an der Betonrundschalung auf. Dadurch können die Querriegel an vorgegebenen Befestigungspunkten an der Betonwandschalung einfach befestigt werden. Eine starre Befestigung ermöglicht ein definiertes Übertragen von Biegemomenten auf die Schalhaut, d.h. die Formgebung der Schalhaut kann exakt eingestellt werden. Bevorzugt ist die Riegelhalterung in einem Mittelbereich des Querriegels zwischen den Querriegelenden am Querriegel angeordnet. Dadurch wird eine symmetrische Biegemomentübertragung ermöglicht, was insbesondere für Betonrundschalungen, zum Einschalen von kreisrunden Betonrundungen vorteilhaft ist.

In einer weiteren Ausprägung des Querriegels weist der Querriegel ein, in Längsrichtung des Querriegels dem ersten Querriegelende gegenüberliegend angeordnetes zweites Querriegelende auf, wobei die Querriegelhalterung an dem zweiten Querriegelende angeordnet bzw. ausgebildet ist. Die Riegelhalterung ist dann dem ersten Querriegelende, in Längsrichtung des Querriegels gesehen, gegenüberliegend ausgebildet. Ein derartiger Querriegel eignet sich als Randquerriegel für eine Betonrundschalung. Der Querriegel kann so am Rand der Betonrundschalung befestigt werden, dass er nicht über den Rand heraus steht, wodurch eine bündige Verschalung mit anderen Schalelementen möglich ist.

Die Riegelhalterung des Randquerriegels ist bevorzugt mit dem Randträgerelement verbunden, insbesondere verschweißt. Ein derartiges Randträgerelement ist bevorzugt derart ausgebildet, dass es die Funktion eines Längsriegels übernimmt, d.h. die Schalhaut an der es befestigt ist in Längsrichtung, senkrecht zu den Querriegeln, bzw. zu deren Ausrichtung an der Schalhaut, aussteift. Diese Ausführungsform erleichtert die Montage des Randquerriegels.

Der Querriegel ist bevorzugt als ein U-förmiges Profil ausgebildet, bzw. weist ein U-förmiges Profil auf, wobei die Querriegelendbereiche der Querriegelenden jeweils als Verlängerungen beider Schenkel des U-förmigen Profils ausgebildet sind. Das Langloch und das Rundloch in jeweils einem Querriegelendbereich durchdringen dabei jeweils beide Verlängerungen des Querriegelendes, derart; dass Bolzendurchführungen gebildet werden. Diese Ausführungsform ermöglicht das Bereitstellen eines sehr biegesteifen Querriegels bei geringem Materialverbrauch bzw. geringem Gewicht. Ein derartiger Querriegel kann über Stanz- und/oder Biegevorgänge aus einem Blech hergestellt werden. Dadurch, dass die Löcher beide Verlängerungen durchdringen, wird ein Verkanten eines durch die Löcher durchgeführten Bolzens vermieden. Es wird eine zuverlässige Führung für den Bolzen geschaffen.

Bei einem derartigen Querriegel ist die Riegelhalterung starr mit dem Querriegel verbunden, bevorzugt verschweißt. Die starre Verbindung ermöglicht ein genaues Übertragen eines von den Querriegeln ausgeübten Biegemoments auf die Schalhaut, wobei eine torsionssteife Verbindung des erfindungsgemäßen Querriegels mit der Betonwandschalung gewährleistet ist. Ist die Riegelhalterung mit dem Querriegel verschweißt, so ist der Montageaufwand minimiert, unter Gewährleistung einer sehr zuverlässigen Verbindung.

Besonders bevorzugt weist die Kulissenform des Langloches, bzw. der Langlöcher, in dessen Längsrichtung mindestens eine Biegung auf, wobei die Form der Biegung einer mit der Betonwandschalung auszuformenden Rundung einer Betonwand entspricht. Dadurch ist eine Lenkfunktion im Langloch beim Teleskopieren der Spindelanordnung vorhanden. Es wird eine sehr einfache Montage der Betonrundschalung ermöglicht.

Bevorzugt sind bei einer erfindungsgemäßen Betonrundschalung die Querriegel an ihren sich überlappenden Querriegelenden über eine teleskopierbare Spindelanordnung mit einer Spindel, die zwei Bolzen verbindet, verbunden. Dabei sind die Bolzen in der ersten und zweiten Bolzendurchführung angeordnet. Diese Anordnung ermöglicht ein flexibles Einstellen eines Krümmungsradius der Schalhaut durch einfaches Teleskopieren der Spindelanordnung.

In einer bevorzugten Ausführungsform verfügen die Bolzen der Spindelanordnung jeweils über ein Schraubengewindeloch, wobei die Spindel in die Schraubengewindelöcher eingeschraubt ist und eines der Schraubengewindelöcher als Linksgewinde und das andere als Rechtsgewinde ausgebildet ist. Dabei handelt es sich um eine einfache und bewährte Spindelanordnung, die eine sehr steife Ausformung des Gesamtquerriegels ermöglicht.

Bei der erfindungsgemäßen Betonrundschalung sind bevorzugt Trägerelemente und Randträgerelemente an der Schalhaut der Schalungselemente befestigt, wobei die Querriegel mit ihren Riegelhalterungen wiederum an den Trägerelementen oder Randträgerelementen befestigt sind. Bevorzugt übernehmen die Trägerelemente die Funktion von Längsriegeln. Wenn die erfindungsgemäßen Querriegel an vorhandenen Trägerelementen und nicht direkt an der Schalhaut befestigt werden, werden Beschädigungen der Schalhaut bei der Montage der Betonrundschalung vermieden. Die Trägerelemente erfüllen besonders günstig die Funktion von Längsriegeln, da sie dann eine doppelte Funktionalität aufweisen. Zusätzliche Elemente werden nicht benötigt. Die ohnehin notwendigen Längsträger der Betonrundschalung können auch als Trägerelemente für die erfindungsgemäßen Querriegel dienen. Die erfindungsgemäßen Querriegel werden starr, insbesondere torsionssteif, an den Trägerelementen befestigt.

Die Trägerelemente weisen bevorzugt Aussparungen zur Durchführung von Ankern und/oder zur Befestigung von Arbeitsbühnen und/oder zur Anbindung von beliebigen Anschlusselementen auf. Dadurch kann die stabile Stützfunktion der Trägerelemente für weitere Zwecke genutzt werden.

Besonders bevorzugt ist am Randträgerelement mindestens ein Querriegel befestigt, der als Randquerriegel ausgebildet ist, wobei das Randträgerelement eine federnd ausgebildete Lasche aufweist, die auf einer Seite des Randträgerelements, die vom Rand der Schalhaut abgewandt ist, angeordnet ist. Die Lasche ist dabei an der Schalhaut derart befestigt und ausgebildet, dass die Lasche bei einer Kraftbeaufschlagung der Lasche über die Querriegel der Biegerichtung der Schalhaut folgt. Das Randprofil ist an einem Rand der Schalhaut starr befestigt ist, wobei an dem Randträgerelement mindestens ein erfindungsgemäßer Randquerriegel befestigt ist. Das Randträgerelement weist eine federnd ausgebildete Lasche auf, die auf einer Seite des Randträgerelements, die vom Rand der Schalhaut abgewandt ist, angeordnet ist. Die Lasche ist an der Schalhaut derart befestigt, dass bei einem Andrücken der Lasche gegen die Schalhaut ein Biegemoment auf die Schalhaut ausgeübt wird. Dieses Randträgereiement kann auch ohne die beschriebenen Querriegel verwendet werden. Es hat den Vorteil, dass die der Schalhaut aufgezwungene Biegung bis an den Rand der Schalhaut aufgezwungen wird. Ohne eine derartige Lasche läuft eine aufgezwungene Biegung tangential am Rand der Schalhaut aus. D.h. die Biegung geht in einen mehr oder weniger breiten geraden Abschnitt am Rand der Schalhaut über. Mit der federnd ausgebildeten Lasche wird eine runde Ausformung bis an den Rand der Schalhaut ermöglicht. Im Randbereich ist die Schalhaut an sich biegesteif mit dem Randprofil des Randträgerelements verbunden, dennoch wird durch die federnd ausgebildete Lasche die Rundung bis an den Rand der Schalhaut fortgepflanzt. Das Andrücken der Lasche an die Schalhaut erfolgt bevorzugt über einen an dem Randträgerelement befestigten Randquerriegel. Durch die Randträgerprofile wird eine Aussteifung des Randes der Schalhaut ermöglicht, wobei gleichzeitig eine gewünschte Biegung bis an den Rand der Schalhaut weiter geführt wird.

Weitere Vorteile ergeben sich aus der Beschreibung und den beigefügten Zeichnungen. Die vorstehend genannten und die noch weiter aufgeführten Merkmale der Erfindung können jeweils einzeln oder in Kombination miteinander verwendet werden. Die erwähnten Ausführungsformen sind nicht als abschließende Aufzählung zu verstehen, sondern haben vielmehr beispielhaften Charakter.

Die Erfindung wird nachfolgend anhand von Ausführungsbeispielen unter Bezugnahme auf.die Zeichnung näher erläutert.
- **Fig. 1**: zeigt einen erfindungsgemäß verwendbaren Querriegel mit zwei Querriegelenden, die jeweils ein Rundloch und ein Langloch in Querriegelendbereichen aufweisen;
- **Fig. 2**: zeigt einen erfindungsgemäß verwendbaren Querriegel in einer Ausbildung als Randquerriegel;
- **Fig.3a u.3b**: zeigen eine erfindungsgemäße Betonrundschalung in zwei unterschiedlichen Ansichten;
- **Fig. 4a**: zeigt die erfindungsgemäße Betonrundschalung aus Fig. 3 in einem Querschnitt längs eines Querriegelverbunds, der aus mehreren erfindungsgemäßen Querriegeln zusammengesetzt ist;
- **Fig. 4b**: zeigt einen Ausschnitt aus Fig. 4a; und
- **Fig. 5**: zeigt einen Querschnitt eines Randträgerelements mit einer federnd ausgebildeten Lasche.

Die Figuren der Zeichnung zeigen den erfindungsgemäßen Gegenstand stark schematisiert und sind nicht maßstäblich zu verstehen. Die einzelnen Bestandteile des erfindungsgemäßen Gegenstandes sind so dargestellt, dass ihr Aufbau gut gezeigt werden kann.

In **Fig. 1** ist ein erfindungsgemäß verwendbarer Querriegel 1 mit einer trapezförmigen Riegelhalterung 2 im Bereich der Mitte des Querriegels und mit zwei Querriegelenden, die jeweils ein Langloch 3 und ein Rundloch 4 in Querriegelendbereichen 5 aufweisen, dargestellt. Die Querriegelendbereiche 5 befinden sich jeweils an einem Ende des Querriegels 1 und sind in Längsrichtung des Querriegels 1 gegenüberliegend angeordnet. Weiter sind am Querriegel 1 Befestigungspunkte 6 als Bohrlöcher ausgebildet. An diesen Befestigungspunkten 6 können beliebige Anschlusselemente fixiert werden. Zur Befestigung des Querriegels 1 an einer Betonrundschalung, z.B. einem Längsriegel der Betonrundschalung, weist die .Riegelhalterung 2 Durchbrüche 10 auf. Durch diese Durchbrüche 10 können z.B. Schrauben durchgeführt werden, um den Querriegel 1 mit der Betonrundschalung zu verschrauben. Die Riegelhalterung 2 ist aus einem U-förmigen Profil gebildet und über eine Schweißnaht 11 mit dem Querriegel 1 verbunden. Die als Verlängerungen der Schenkel des U-förmigen Profils ausgebildeten Querriegelendbereiche 5 weisen jeweils das Rundloch 4 und das Langloch 3 auf, die beide Verlängerungen durchdringen. Das Rundloch 4 und das Langloch 3 sind jeweils in Längsrichtung des Querriegels 1 nebeneinander angeordnet. Das Langloch 3 im Querriegelendbereich 5 ist jeweils näher am jeweiligen Querriegelende ausgebildet als das Rundloch 4. Die Kulissenform der Langlöcher 3 weist in deren Längsrichtung eine Biegung auf, die derart ausgebildet ist, dass sie der Form einer zu betonierenden Betonrundwandung entspricht.

**Fig. 2** zeigt einen erfindungsgemäß verwendbaren Querriegel, der als Randquerriegel 20 ausgebildet ist. Der Randquerriegel 20 weist ein Querriegelende mit ebenfalls einem Langloch 3 und einem Rundloch 4 in einem Querriegelendbereich 5, und eine Riegelhalterung 2 am dazu diametralen Querriegelende auf. Die Riegelhalterung 2 ist mit einem Trägerelement 21 im Randbereich einer Betonrundschalung verbunden. Weiter befindet sich an dem Randquerriegel 20 ein Randverbindungsrundloch 22, in das z.B. ein Bolzen eingeführt werden kann. Betonrundschalungselemente, die jeweils erfindungsgemäße Randquerriegel 20 aufweisen, können mittels einer bevorzugt teleskopierbaren Spindelanordnung über die Randverbindungsrundlöcher 22 der Randquerriegel 20 miteinander verbunden werden. In den **Fign. 3a** **und** **3b** ist jeweils eine erfindungsgemäße Betonrundschalung 100 dargestellt. Fig. 3a zeigt eine Draufsicht der Betonrundschalung 100 und Fig. 3b zeigt eine perspektivische Schrägansicht der Betonrundschalung 100. Die Betonrundschalung 100 besteht aus zwei Teilbetonrundschalungen (Schalungselemente 110, 120). Die Schalungselemente 110, 120 weisen jeweils drei die Funktion von Längsriegeln wahrnehmende Trägerelemente 102 auf. In den Trägerelementen 102 sind Aussparungen 103, z.B. zur Durchführung von (nicht gezeigten) Betonschalungsankern, angeordnet. Die Trägerelemente 102 sind entsprechend der Ausformung der Riegelhalterungen 2 als trapezförmige Profile ausgeformt. Dadurch können die trapezförmigen Riegelhalterungen 2 passgenau und starr an die Trägerelemente 102, z.B. festgeschraubt, sein. Die an den Rändern in Biegungsrichtung der Schalungselemente 110, 120 angeordneten Randträgerelemente 104 sind als Randprofile ausgebildet. Die Betonrundschalung 100 weist an jedem Schalungselement 110, 120 eine Anordnung auf, die aus jeweils drei der beschriebenen Querriegel 1 zusammengesetzt ist. Dabei sind an jedem Trägerelement 102, über die Höhe der Betonrundschalung 100 gesehen, jeweils drei Querriegel 1 befestigt. An den Rändern der jeweiligen Schalungselemente 110, 120 sind, über die Höhe der Schalungselemente 110, 120 gesehen, jeweils drei Randquerriegel 20 befestigt. Benachbarte Querriegel 1 und zu Querriegel 1 benachbarte Randriegel 20 überlappen sich an aneinanderstoßenden Querriegelenden 106. Die überlappenden Querriegelenden 106 können z.B. übereinander geschoben sein. Ist dies der Fall, so können die Querriegelenden 106 alle identisch ausgeformt sein. Die Querriegelenden 106 können jedoch auch ineinander geschoben sein. Dann müssen die Querriegelenden 106 unterschiedlich dimensioniert sein, so dass ein schmaleres Querriegelende 106 in ein breiteres Querriegelende 106 eingeschoben werden kann. Im letzteren Fall kann entweder jeder Querriegel 1 ein schmaleres und ein breiteres Querriegelende 106 aufweisen oder es werden zwei unterschiedlich dimensionierte Querriegel 1 verwendet, wobei ein Querriegel 1 schmalere und der andere breitere Querriegelenden 106 aufweist. Die sich überlappenden Querriegelenden 106 überlappen derart, dass das Langloch des einen Querriegelendes über dem Rundloch des benachbarten Querriegelendes zum Liegen kommt. Dadurch werden von jeweils einem Paar von überlappenden Querriegelenden 106 zwei Bolzendurchführungen gebildet, wobei, aufgrund dessen, dass jeweils ein Langloch pro Bolzendurchführung vorhanden ist, die Bolzendurchführungen bei einem flexiblen Biegen der Schalhaut 101 erhalten bleiben. Bei dem in den Fign. rechten Schalungselement 120 sind die sich überlappenden Querriegelenden 106 jeweils über eine teleskopierbare Spindelanordnung 130 verbunden gezeigt. Dieses Schalungselement 120 ist also fertig montiert dargestellt. Die Spindelanordnung 130 besteht aus einer Spindel 131 und zwei Bolzen 132 mit Schraubgewindelöchern, in die die Spindel 131 eingeschraubt ist (siehe auch Fig. 4a). Die Bolzen 132 sind jeweils durch eine Bolzendurchführung hindurchgeführt. Die Spindel 131 verfügt auf einer Seite über ein Rechtsgewinde und auf der anderen Seite über ein Linksgewinde. Durch ein Verdrehen der Spindel 131 um ihre Längsachse wird, je nach Richtung der Verdrehung, die Spindelanordnung 130 teleskopiert, d.h. verlängert oder verkürzt, und es kann eine Krümmung des Querriegelverbunds eingestellt werden, wobei diese Krümmung der Schalhaut 101 aufgezwungen wird. Auch benachbarte Randquerriegel 20 der zwei Schalungselemente 110, 120 können mit einer derartigen Spindelanordnung 130 miteinander verbunden werden, wobei jeweils einer der zwei Bolzen in ein Randverbindungsloch 22 eines der benachbarten Randquerriegel 20 eingesteckt ist. Durch ein Teleskopieren der zusammen mit Randquerriegeln 20 verwendeten Spindelanordnung 130 kann der Übergang der Schalhäute 101 der aneinanderstoßenden Schalungselemente 110, 120 nahezu glatt, d.h. ohne kantigen Übergang, eingestellt werden. Es versteht sich, dass die aneinandergrenzenden Schalungselemente 110, 120 über bekannte Spannschlösser (in den Figuren nicht gezeigt) zusammengehalten werden.

In **Fig. 4a** ist die erfindungsgemäße Betonrundschalung aus Fig. 3 in einem Querschnitt längs eines Querriegelverbunds, der aus mehreren beschriebenen Querriegeln 1, 20 zusammengesetzt ist, gezeigt. **Fig. 4b** zeigt einen Ausschnitt IV b aus Fig. 4a mit einem solchen Querriegel 1 und einem entsprechenden Randquerriegel 20. Der Querriegelverbund überspannt beide Schalungselemente 110, 120. Er besteht aus jeweils drei Querriegeln 1 und jeweils zwei Randquerriegeln 20 pro Schalungselement 110, 120. Die benachbarten Querriegel 1 und Querriegel 1 mit Randquerriegel 20 überlappen mit ihren Endbereichen. Im Bereich des rechten Schalungselements 120 sind die überlappenden Querriegelenden mit teleskopierbaren Spindelanordnungen 130 verbunden. An den Rändern der Schalhaut 101 in Biegungsrichtung ist jeweils ein Randträgerelement 104 befestigt. Die Randträgerelemente 104 (Randprofil) weisen in Richtung der Schalhaut 101, an der sie befestigt sind, jeweils eine federnde Lasche 203 auf. Die federnde Lasche 203 wird von dem Randquerriegel 20, der an dem zugehörigen Randträgerelement 104 befestigt ist, in Verbindung mit dem Schalhauthintergriff derart in Richtung der Schalhaut 101 gepresst, dass ein Biegemoment auf die Schalhaut 201 ausgeübt wird. Aneinandergrenzende Schalungselemente 110, 120 stoßen mit jeweils einem Randträgerelement 104 aneinander. In Fig. 4b ist gut zu erkennen, wie eine trapezförmige Riegelhalterung 2 auf einem trapezförmigen Trägerelement 102 passgenau befestigt ist.

Fig. 5 zeigt einen Querschnitt eines Randträgerelements 104 mit einer federnd ausgebildeten Lasche 203, wie dieser in Fig. 4a und Fig. 4b bereits dargestellt ist. Ein derartiges Randträgerelement 104 kann auch bei Betonrundschalungen verwendet werden, die nicht die beschriebenen Querriegel aufweisen. Eine Betonrundschalung mit einem derartigen Randträgerelement 104 stellt somit eine eigene Erfindung dar. Das Randträgerelement 104 ist als Randprofil ausgebildet. Weiter weist das Randträgerelement 104 die federnde Lasche 203 auf. Diese federnde Lasche 203 bildet zusammen mit der Schalhaut 101, über die die Schalhaut 101 mit dem Randträgerelement 104 befestigt ist, einen Abstandsraum 206. Das Randträgerelement 104 weist an der federnden Lasche 203 ein Befestigungsloch 204 auf. An diesem Befestigungsloch 204 kann die Lasche 203 mit der Schalhaut 201 verschraubt werden. Weiter weist das Randträgerelement 104 am Randprofil eine Schiene 202 auf, die eine Kante der Schalhaut 101 umfasst. Die Schiene 202 entspricht mit ihrer Längserstreckung auf der Innenseite, die der Schalhaut 101 direkt zugewandt ist, der Dicke der Schalhaut 101 und ist mit ihrer Außenkante nahezu bündig mit der Schalhaut 101. Wird ein Randquerriegel mit dem Randträgerelement 104 verschweißt, so drückt dieser im Bereich des Abstandsraumes 206 gegen die Lasche 203 . Da die Lasche 203 mit der Schalhaut 101 fest verschraubt ist, wird ein Biegemoment auf die Schalhaut 101 ausgeübt. Dadurch kann eine gewünschte Krümmung der Betonrundschalung bis an den Rand der Schalhaut 101 weitergeführt werden.

Die Erfindung beschränkt sich nicht auf das vorstehend angegebene Ausführungsbeispiel. Vielmehr ist eine Anzahl von Varianten denkbar, welche auch bei grundsätzlich anders gearteter Ausführung von den Merkmalen der Erfindung Gebrauch machen. Vorgeschlagen wird ein Querriegel 1 zum Befestigen an einem Schalungselement 110,120 einer Betonschalung 100, bevorzugt einer Betonrundschalung, mit einem ersten Querriegelendbereich an einem in Längsrichtung des Querriegels 1 angeordneten ersten Querriegelende, wobei der Querriegel 1 mindestens ein Langloch und mindestens ein Rundloch aufweist, sowie eine Betonrundschalung aus Schalungselementen 110,120 mit einem derartigen Querriegel. Weiter ist an dem Querriegel eine Riegelhalterung 2, mit der der Querriegel 1 an dem Schalungselement 110,120 der Betonrundschalung befestigbar ist, angeordnet. Das Langloch 3 und das Rundloch 4 sind, bevorzugt in Längsrichtung des Querriegels 1 gesehen, nebeneinander in dem ersten Querriegelendbereich angeordnet.

## Patentansprüche

1. Betonrundschalung (100) mit mindestens einem Schalungselement (110,120) und mit mindestens einem ersten und einem zweiten Querriegel (1), mit jeweils
- einem ersten Querriegelendbereich (5) an einem in Längsrichtung des Querriegels (1) angeordneten ersten Querriegelende, wobei der Querriegel (1) mindestens ein Langloch (3) und mindestens ein Rundloch (4) aufweist und
- einer Riegelhalterung (2), mit der der Querriegel (1) am Schalungselement (110,120) befestigbar ist, wobei
das Langloch (3) und das Rundloch (4), bevorzugt in Längsrichtung des Querriegels (1), nebeneinander in dem ersten Querriegelendbereich (5) angeordnet sind,
**dadurch gekennzeichnet, dass** die Querriegel (1) an der Betonrundschalung (100) derart befestigt sind, dass ein Querriegelende des ersten Querriegels (1) mit einem Querriegelende des zweiten Querriegels (1) mindestens teilweise überlappt, wobei das Langloch (3) des Querriegelendes des ersten Querriegels mit dem Rundloch (4) des Querriegelendes des zweiten Querriegels derart zur Überdeckung kommt, dass eine erste Bolzendurchführung ausgebildet ist und das Langloch (3) des Querriegelendes des zweiten Querriegels mit dem Rundloch (4) des Querriegelendes des ersten Querriegels derart zur Überdeckung kommt, dass eine zweite Bolzendurchführung ausgebildet ist.

2. Betonrundschalung nach Anspruch 1, **dadurch gekennzeichnet, dass** mindestens einer der Querriegel (1) einen zweiten Querriegelendbereich (5) an einem in Längsrichtung des Querriegels (1) dem ersten Querriegelende gegenüberliegend angeordneten zweiten Querriegelende aufweist, wobei die Querriegelendbereiche (5) jeweils mindestens ein, bevorzugt in Längsrichtung des Querriegels (1), neben mindestens einem Langloch (3) ein entsprechend angeordnetes Rundloch (4) aufweisen.

3. Betonrundschalung nach Anspruch 2, **dadurch gekennzeichnet, dass** die Riegelhalterung (2) des mindestens einen Querriegels hut- oder trapezförmig ausgebildet ist und/oder Durchbrüche (10) zum Durchführen einer Verschraubung zur Befestigung des Querriegels (1) am Schalungselement (110,120) aufweist und/oder in einem Mittelbereich des Querriegels (1) zwischen den Querriegelenden am Querriegel (1) angeordnet ist.

4. Betonrundschalung nach Anspruch 1, **dadurch gekennzeichnet, dass** mindestens einer der Querriegel als Randquerriegel (20) ausgebildet ist, wobei dessen Riegelhalterung (2) dessen ersten Querriegelende, in Längsrichtung des Randquerriegels (20) gesehen, gegenüberliegend ausgebildet ist.

5. Betonrundschalung nach mindestens einem der Ansprüche 1 bis 4, **dadurch gekennzeichnet, dass** mindestens einer der Querriegel (1) als U-förmiges Profil ausgebildet ist, und die Querriegelendbereiche (5) der Querriegelenden jeweils als Verlängerungen beider Schenkel des U-förmigen Profils ausgebildet sind und das Langloch (3) und das Rundloch (4) in jeweils einem Querriegelendbereich (5) jeweils beide Verlängerungen des Querriegelendes durchdringen, derart, dass Bolzendurchführungen gebildet werden.

6. Betonrundschalung nach mindestens einem der Ansprüche 1 bis 5, **dadurch gekennzeichnet, dass** die Riegelhalterung (2) mindestens eines Querriegels starr mit dem Querriegel (1) verbunden, bevorzugt verschweißt, oder durch ein Ende des "Querriegels (1) gebildet ist.

7. Betonrundschalung nach mindestens einem der Ansprüche 1 bis 6, **dadurch gekennzeichnet, dass** die Kulissenform des Langloches (3) mindestens eines Querriegels in dessen Längsrichtung mindestens eine Biegung aufweist, wobei die Form der Biegung einer mit der Betonschalung (100) auszuformenden Rundung einer Betonwand entspricht.

8. Betonrundschalung nach mindestens einem der Ansprüche 1 bis 7, **dadurch gekennzeichnet, dass** die Querriegel (1), an ihren sich überlappenden Querriegelenden über eine teleskopierbare Spindelanordnung (130) mit einer Spindel (131), die zwei Bolzen (132) verbindet, verbunden sind, wobei die Bolzen (132) in der ersten und zweiten Bolzendurchführung angeordnet sind.

9. Betonrundschalung nach mindestens einem der Ansprüche 1 bis 8, **dadurch gekennzeichnet, dass** die Bolzen (132) jeweils über ein Schraubengewindeloch verfügen, wobei die Spindel (131) in die Schraubengewindelöcher eingeschraubt ist und eines der Schraubengewindelöcher als Linksgewinde und das andere als Rechtsgewinde ausgebildet ist.

10. Betonrundschalung (100) nach mindestens einem der Ansprüche 8 bis 9, **dadurch gekennzeichnet, dass** die Betonrundschalung (100) aus Schalungselementen (110,120) gebildet ist, die an einer Schalhaut (101) befestigte Trägerelemente (102) und Randträgerelemente (104) aufweisen, an die die Querriegel (1) über deren Riegelhalterungen (2) befestigt sind.

11. Betonrundschalung (100) nach Anspruch 10, **dadurch gekennzeichnet, dass** die Trägerelemente (102) Aussparungen (103) zur Durchführung von Ankern und/oder zur Befestigung von Arbeitsbühnen und/oder zur Anbindung von beliebigen Anschlusselementen aufweisen.

12. Betonrundschalung (100) nach Anspruch 10 oder 11 und Anspruch 4, **dadurch gekennzeichnet, dass** die Randquerriegel (20) an einem Randträgerelement (104) befestigt sind, wobei das Randträgerelement (104) eine federnd ausgebildete Lasche (203) aufweist, die auf einer Seite des Randträgerelements (104), die vom Rand der Schalhaut (101) abgewandt ist, angeordnet ist, und wobei die Lasche (203) an der Schalhaut (101) derart befestigt und ausgebildet ist, dass die Lasche (203) bei einer Kraftbeaufschlagung der Lasche (203) über die Querriegel (1) und die Randquerriegel (20) der Biegerichtung der Schalhaut (101) folgt.

## Claims

1. Curved concrete formwork (100) having at least one formwork element (110, 120) and at least one first and one second transverse bolt (1), each comprising:
- a first transverse bolt end region (5) at a first end of the transverse bolt disposed in the longitudinal direction of the transverse bolt (1), wherein the transverse bolt (1) has at least one elongated hole (3) and at least one round hole (4), and
- a bolt fixture (2) for mounting the transverse bolt (1) to the formwork element (110, 120), wherein
the elongated hole (3) and the round hole (4) are disposed next to each other in the first end region (5) of the transverse bolt, preferably in the longitudinal direction of the transverse bolt (1),
**characterized in that** the transverse bolts (1) are mounted to the curved concrete formwork (100) in such a manner that one end of the first transverse bolt (1) at least partially overlaps an end of the second transverse bolt (1), wherein the elongated hole (3) of the end of the first transverse bolt overlaps the round hole (4) of the end of the second transverse bolt in such a manner that a first bolt duct is formed and the elongated hole (3) of the end of the second transverse bolt overlaps the round hole (4) of the end of the first transverse bolt in such a manner that a second bolt duct is formed.

2. Curved concrete formwork according to claim 1, **characterized in that** at least one of the transverse bolts (1) comprises a second transverse bolt end region (5) at a second transverse bolt end disposed in the longitudinal direction of the transverse bolt (1) opposite to the first transverse bolt end, wherein the transverse bolt end regions (5) each have at least one round hole (4) which is preferably correspondingly disposed in the longitudinal direction of the transverse bolt (1) next to at least one elongated hole (3).

3. Curved concrete formwork according to claim 2, **characterized in that** the bolt fixture (2) of the at least one transverse bolt has the shape of a hat or trapezoid and/or has openings (10) for passage of a screw for mounting the transverse bolt (1) to the formwork element (110, 120) and/or is disposed on the transverse bolt (1) in a central region of the transverse bolt (1) between the transverse bolt ends.

4. Curved concrete formwork according to claim 1, **characterized in that** at least one of the transverse bolts is configured as an edge transverse bolt (20), wherein the bolt fixture (2) thereof is formed opposite to the first transverse bolt end thereof, as viewed in the longitudinal direction of the edge transverse bolt (20).

5. Curved concrete formwork according to at least one of the claims 1 through 4, **characterized in that** at least one of the transverse bolts (1) is designed as a U-shaped profiled section, and the transverse bolt end regions (5) of the transverse bolt ends are each formed as an extension of both legs of the U-shaped profile, and the elongated hole (3) and the round hole (4) each penetrate through both extensions of the transverse bolt end, each in one transverse bolt end region (5) to form bolt ducts.

6. Curved concrete formwork according to at least one of the claims 1 through 5, **characterized in that** the bolt fixture (2) of at least one transverse bolt is rigidly connected, preferably welded, to the transverse bolt (1) or is formed by an end of the transverse bolt (1).

7. Curved concrete formwork according to at least one of the claims 1 through 6, **characterized in that** the rocker-shape of the elongated hole (3) of at least one transverse bolt has at least one bend in its longitudinal direction, wherein the shape of the bend corresponds to the round shape of a concrete wall to be formed by the concrete formwork (100).

8. Curved concrete formwork according to at least one of the claims 1 to 7,
**characterized in that** the transverse bolts (1) are connected at their overlapping transverse bolt ends, via a telescopable spindle configuration (130), to a spindle (131) which connects two bolts (132), wherein the bolts (132) are disposed in the first and second bolt ducts.

9. Curved concrete formwork according to at least one of the claims 1 to 8, **characterized in that** the bolts (132) each have a threaded screw hole, wherein the spindle (131) is screwed into the threaded screw holes and one of the threaded screw holes is designed as a left-hand thread and the other as a right-hand thread.

10. Curved concrete formwork (100) according to at least one of the claims 8 to 9, **characterized in that** the curved concrete formwork (100) is formed from formwork elements (110, 120) which comprise support elements (102) and edge support elements (104), which are mounted to a formwork shell (101), and to which the transverse bolts (1) are mounted via the bolt fixtures (2) thereof.

11. Curved concrete formwork (100) according to claim 10, **characterized in that** the support elements (102) have recesses (103) for passage of tie bolts and/or for mounting working platforms and/or for connecting any connecting elements.

12. Curved concrete formwork (100) according to claim 10 or 11 and claim 4, **characterized in that** the edge transverse bolts (20) are mounted to an edge support element (104), wherein the edge support element (104) comprises a resilient shackle (203), which is disposed on a side of the edge support element (104) facing away from the edge of the formwork shell (101), and wherein the shackle (203) is designed and mounted to the formwork shell (101) in such a manner that, when the transverse bolts (1) and the edge transverse bolts (20) load the shackle (203), the shackle (203) follows the bending direction of the formwork shell (101).

## Revendications

1. Coffrage courbe (100) pour béton, comprenant au moins un élément de coffrage (110, 120) et au moins un premier et un deuxième verrou raidisseur transversal (1), avec chacun,
- une première zone d'extrémité de verrou raidisseur transversal (5) à une première extrémité de verrou raidisseur transversal agencée dans la direction longitudinale du verrou raidisseur transversal (1), le verrou raidisseur transversal (1) présentant au moins un trou oblong (3) et au moins un trou rond (4), et
- un support de verrou raidisseur (2) à l'aide duquel le verrou raidisseur transversal (1) peut être fixé à l'élément de coffrage (110, 120),
le trou oblong (3) et le trou rond (4) étant agencés de préférence côte à côte dans la direction longitudinale du verrou raidisseur transversal (1), dans la première zone d'extrémité de verrou raidisseur transversal (5),
**caractérisé en ce que** les verrous raidisseurs transversaux (1) sont fixés au coffrage courbe pour béton (100) de façon telle qu'une extrémité du premier verrou raidisseur transversal (1) chevauche au moins partiellement une extrémité de verrou raidisseur transversal du deuxième verrou raidisseur transversal (1), le trou oblong (3) de l'extrémité de verrou raidisseur transversal du premier verrou raidisseur transversal venant en recouvrement avec le trou rond (4) de l'extrémité de verrou raidisseur transversal du deuxième verrou raidisseur transversal de manière que soit formé un premier passage de broche, et le trou oblong (3) de l'extrémité de verrou raidisseur transversal du deuxième verrou raidisseur transversal venant en recouvrement avec le trou rond (4) de l'extrémité de verrou raidisseur transversal du premier verrou raidisseur transversal de manière que soit formé un deuxième passage de broche.

2. Coffrage courbe pour béton selon la revendication 1, **caractérisé en ce que** l'un au moins des verrous raidisseurs transversaux (1) présente une deuxième zone d'extrémité de verrou raidisseur transversal (5) à une deuxième extrémité de verrou raidisseur transversal agencée à l'opposé de la première extrémité de verrou raidisseur transversal en se référant à la direction longitudinale du verrou raidisseur transversal (1), les zones d'extrémité de verrou raidisseur transversal (5) comprenant chacune au moins, de préférence dans la direction longitudinale du verrou raidisseur transversal (1), à côté d'au moins un trou oblong (3), un trou rond (4) agencé de manière appropriée correspondante.

3. Coffrage courbe pour béton selon la revendication 2, **caractérisé en ce que** le support de verrou (2) dudit au moins un verrou raidisseur transversal est d'une configuration en chapeau ou trapézoïdale et/ou présente des passages (10) pour la traversée d'un système de vissage pour la fixation du verrou raidisseur transversal (1) à l'élément de coffrage (110, 120) et/ou est agencé sur le verrou raidisseur transversal (1) dans une zone centrale du verrou raidisseur transversal (1), entre les extrémités de verrou raidisseur transversal.

4. Coffrage courbe pour béton selon la revendication 1, **caractérisé en ce que** l'un au moins des verrous raidisseurs transversaux est réalisé en tant que verrou raidisseur transversal de bordure (20), son support de verrou raidisseur (2) étant réalisé à l'opposé de sa première extrémité de verrou raidisseur transversal, en se référant à la direction longitudinale du verrou raidisseur transversal de bordure (20).

5. Coffrage courbe pour béton selon l'une au moins des revendications 1 à 4, **caractérisé en ce que** l'un au moins des verrous raidisseurs transversaux (1) est réalisé en tant que profilé en forme de U, et les zones d'extrémité de verrou raidisseur transversal (5) des extrémités de verrou raidisseur transversal sont réalisées chacune sous forme de prolongements des deux ailes du profilé en forme de U, et le trou oblong (3) et le trou rond (4) dans chaque zone d'extrémité de verrou raidisseur transversal (5), traversent chacun les deux prolongements de l'extrémité de verrou raidisseur transversal de sorte que sont formés des passages de broche.

6. Coffrage courbe pour béton selon l'une au moins des revendications 1 à 5, **caractérisé en ce que** le support de verrou raidisseur (2) d'au moins un verrou raidisseur transversal est lié de manière rigide au verrou raidisseur transversal (1), de préférence par soudage, ou est formé par une extrémité du verrou raidisseur transversal (1).

7. Coffrage courbe pour béton selon l'une au moins des revendications 1 à 6, **caractérisé en ce que** la forme de coulisse du trou oblong (3) d'au moins un verrou raidisseur transversal présente dans sa direction longitudinale, au moins une courbure, la forme de la courbure correspondant à la courbure d'un mur ou d'une paroi de béton à couler avec le coffrage pour béton (100).

8. Coffrage courbe pour béton selon l'une au moins des revendications 1 à 7, **caractérisé en ce que** les verrous raidisseurs transversaux (1) sont reliés, au niveau de leurs extrémités de verrou raidisseur transversal, qui se chevauchent, par l'intermédiaire d'un agencement de tige télescopique (130) comprenant une tige (131) qui relie deux broches (132), les broches (132) étant agencés dans le premier et le deuxième passage de broche.

9. Coffrage courbe pour béton selon l'une au moins des revendications 1 à 8, **caractérisé en ce que** les broches (132) sont dotées chacune d'un trou taraudé, la tige (131) étant vissée dans les trous taraudés et l'un des trous taraudés est réalisé sous forme de filetage à gauche et l'autre trou taraudé sous forme de filetage à droite.

10. Coffrage courbe (100) pour béton selon l'une au moins des revendications 8 à 9, **caractérisé en ce que** le coffrage courbe (100) pour béton est formé d'éléments de coffrage (110, 120) qui présentent, fixés sur une paroi de coffrage (101), des éléments de poutrelles (102) et des éléments de poutrelles de bordure (104) auxquels sont fixés les verrous raidisseurs transversaux (1) par l'intermédiaire de leurs supports de verrou (2).

11. Coffrage courbe (100) pour béton selon la revendication 10, **caractérisé en ce que** les éléments de poutrelles (102) présentent des évidements (103) pour le passage d'ancrages et/ou pour la fixation de plates-formes de travail et/ou pour l'accrochage d'éléments de raccordement quelconques.

12. Coffrage courbe (100) pour béton selon la revendication 10 ou 11 et la revendication 4, **caractérisé en ce que** les verrous raidisseurs transversaux de bordure (20) sont fixés à un élément de poutrelle de bordure (104), l'élément de poutrelle de bordure (104) comportant une languette (203) de configuration élastique, agencée sur un côté de l'élément de poutrelle de bordure (104), qui est éloigné du bord de la paroi de coffrage (101), et la languette (203) étant conçue et fixée à la paroi de coffrage (101) de façon telle que dans le cas d'une sollicitation de force de la languette (203) par les verrous raidisseurs transversaux (1) et les verrous raidisseurs transversaux de bordure (20), la languette (203) suive la direction de fléchissement de la paroi de coffrage (101).
